# EUROPÄISCHE PATENTSCHRIFT

(11) **EP 3 164 329 B1**
(45) Veröffentlichungstag und Bekanntmachung des Hinweises auf die Patenterteilung: **16.05.2018**
(21) Anmeldenummer: 15774551.4
(22) Anmeldetag: 24.09.2015
(51) Int. Cl.: B63H 5/07

(54) **GONDELANTRIEB MIT ZUGPROPELLER**
POD PROPULSION SYSTEM WITH TRACTOR PROPELLER
PROPULSEUR OMNIDIRECTIONNEL AVEC HÉLICE DE TRACTION

(30) Priorität: 26.09.2014 DE 102014219614
(43) Veröffentlichungstag der Anmeldung: 10.05.2017
(73) Patentinhaber: Siemens Aktiengesellschaft, 80333 München (DE)
(72) Erfinder: KRIEWS, Thorben, 22081 Hamburg (DE)
(86) Internationale Anmeldenummer: PCT/EP2015/071986
(87) Internationale Veröffentlichungsnummer: WO 2016/046318

(56) Entgegenhaltungen:
- EP-A2- 1 013 544
- DE-A1- 1 556 851
- FR-A- 1 426 148
- JP-A- S63 112 298
- JP-A- 2004 106 565

## Beschreibung

Die Erfindung betrifft einen Gondelantrieb für eine schwimmende Einrichtung mit einem Gehäuse und zumindest einem Zugpropeller. Die Erfindung betrifft weiter eine schwimmende Einrichtung mit einem derartigen Gondelantrieb.

Ein derartiger Gondelantrieb, auch POD-Antrieb genannt, kann im Prinzip bei beliebigen schwimmenden Einrichtungen zum Einsatz kommen und dient sowohl als Antrieb als auch als "aktives Ruder". Gondelantriebe können mechanisch - z.B. durch einen Dieselmotor - oder durch einen Elektromotor angetrieben werden und sind über einen drehbaren Schaft mit der schwimmenden Einrichtung verbunden. Wie bei allen Antrieben ist auch bei Gondelantrieben die Frage der Effizienz entscheidend, da sich insbesondere bei großen Schiffen schon eine relativ geringe Effizienzsteigerung in einer recht deutlichen Kraftstoffeinsparung und damit einer entsprechenden Kostenreduktion bemerkbar macht. Dabei geht es bei der vorliegenden Erfindung vornehmlich um die Rückgewinnung der Drallenergie aus dem Propellerstrahl.

Es gibt verschiedene Möglichkeiten, die Drallenergie aus dem Propellerstrahl zurückzugewinnen; z.B. das Grimsche Leitrad, Nabenkappenpropeller, Flossen etc.

Das Grimsche Leitrad ist (in Fahrtrichtung) hinter dem Propeller angeordnet und wandelt die Drallenergie in zusätzlichen Schub um. Es besteht im Bereich des Propellerstrahls aus einem Turbinenteil sowie im Bereich außerhalb des Propellerstrahls aus einem Propellerteil für die Schuberzeugung, bzw. weist es diese Teile auf. Da der Propellerteil also aus dem Propellerstrahl herausragt, weist das Grimsche Leitrad einen Durchmesser auf, der bis ca. 20% größer als der des Propellers ist. Bei Normalfahrt dreht es sich mit 30% bis 40% der Propellerdrehzahl und kann bis zu 10% Kraftstoff einsparen. In der Praxis erwies es sich allerdings als zu störanfällig; zudem sollte für einen optimalen Wirkungsgrad der Propeller so groß wie möglich ausgelegt werden, sodass für ein noch größeres Grimsches Leitrad gewöhnlich kein Raum mehr ist.

Aus EP 0 758 606 A1 ist auch ein Nabenkappenpropeller bekannt, bei dem eine Nabenkappe zum Verschließen der Nabenbohrung am freien Ende der Propellernabe derart ausgestaltet ist, dass den vom Propeller erzeugten Strömungswirbeln entgegengewirkt wird.

Aus der JP 2004-106565 ist ein Schiffsantrieb bekannt, bei dem ein POD eine Hülse mit flügelförmigen Flossen aufweist.

Aus der JP S63 112298 A ist ein Schiffsantrieb mit einem Propeller und unmittelbar anschließendem Leitrad bekannt.

Auch bekannt ist es, an das Gehäuse von POD-Antrieben Flossen anzubringen, die einen Teil der in der Strömung induzierten Drallenergie in Vortrieb umwandeln sollen. Weist das Schiff jedoch ein stark wechselndes Fahrprofil auf, werden die Flossen nicht optimal angeströmt und verursachen zum Teil sogar einen zusätzlichen Widerstand.

Eine Aufgabe der Erfindung ist es, einen gegenüber den bekannten Lösungen verbesserten Gondelantrieb für eine schwimmende Einrichtung anzugeben.

Diese Aufgabe wird bei einem Gondelantrieb, insbesondere der eingangs genannten Art, dadurch gelöst, dass der Gondelantrieb ein Leitrad aufweist. So kann das Strömungsverhalten verbessert werden bzw. die Strömung besser ausgenutzt werden.

Die Aufgabe wird weiter gelöst durch eine schwimmende Einrichtung mit einem derartigen Gondelantrieb.

Weitere Ausgestaltungen der Erfindung nach Anspruch 1 bzw. Anspruch 11 ergeben sich gemäß der Ansprüche 2 bis 10 und 12. Bei einer Einpropellerlösung eines POD-Antriebs weist die dem Propeller abgewandte Seite in der Regel eine angeflanschte Kappe auf, bzw. besteht aus dieser. Diese Kappe hat beispielsweise die Funktionen, die Strömung zu leiten, das Gehäuse abzudichten und/oder einen Wartungszugang bei Dockung zu ermöglichen. Da die Strömung und der Drall des zumindest einen Zugpropellers um das gesamte Gehäuse gelenkt werden, sieht eine Ausgestaltung des Gondelantriebes an diesem Gehäuse (in Fahrtrichtung) hinteren Ende ein Leitrad als Vorrichtung zur Drallrückgewinnung vor. Bei dieser Anordnung sind vorteilhaft Propeller- und Leitradwelle voneinander getrennt, wodurch die Komplexität der Lagerung reduziert wird. Problematische hohe Relativgeschwindigkeiten einer Welle-in-Welle-Lagerung (wie ursprünglich beim Grimschen Leitrad verwendet) gibt es hierbei nicht.

In einer Ausgestaltung des Gondelantriebes ist also zumindest eine Leitrad an der dem zumindest einen Zugpropeller gegenüberliegenden Seite des Gehäuses an einer Leitradwelle angeordnet, die durch zumindest ein Lager gelagert ist. So lässt sich das Leitrad einfach vom Zugpropeller distanzieren.

In einer weiteren Ausgestaltung des Gondelantriebes ist zumindest ein Leitrad auf der Seite des Gehäuses gelagert, auf welcher der Zugpropeller angeordnet ist. So kann beispielsweise das Leitrad auf einer starren Achse gelagert werden, wobei die Achse insbesondere eine Art Hohlzylinder ist in welchem die Welle des Zugpropellers verläuft.

In einer weiteren Ausgestaltung des Gondelantriebes ist zumindest ein Leitrad am Gehäuse gelagert. Die Lagerung kann am Anfang des Gehäuses sein, in der Mitte oder an dessen Ende. Das Lager ist beispielsweise in das Gehäuse integriert und/oder auf dieses montiert.

In einer weiteren Form der Ausgestaltung sind die Durchmesser von dem zumindest einen Zugpropeller und dem zumindest einen Leitrad zumindest im Wesentlichen gleich. Bei einem Grimschen Leitrad auf Propellerwelle direkt hinter dem Propeller ist das Leitrad beispielsweise im Durchmesser ca. 20% größer als der vor ihm liegende Propeller, damit der Propellerteil des Leitrades aus der verwirbelten Strömung herausragt. Ein Leitrad einzusetzen, welches größer als der Propeller ist, ist jedoch nicht immer möglich, da der Gesamtwirkungsgrad vom Propellerdurchmesser abhängt und der Gesamtwirkungsgrad möglichst groß sein soll. Daher ist der Propeller größtmöglich zu wählen. Der Durchmesser des Leitrades kann dem Propellerstrahl angepasst werden. Ist das Leitrad beispielsweise bezüglich des Gehäuses an der gegenüberliegenden Seite des Zugpropellers angeordnet, hat der Propellerstrahl an der Stelle wo das Leitrad ist aufgrund des großen Abstandes und der Strahleinschnürung insbesondere einen geringeren Durchmesser als der Zugpropeller. So kann das Leitrad mit einem entsprechend ähnlichem Durchmesser wie der Zugpropeller verwendet werden. Unter einem ähnlichen Durchmesser wie auch einen im "im Wesentlichen" gleichen Durchmesser kann ein Durchmesser verstanden werden, welcher einen Größenunterschied von max. ±10% aufweist. Die bedeutet, dass in einer Ausgestaltung das Leitrad bezüglich des Durchmessers maximal 10% größer ist als der Zugpropeller.

In einer Ausgestaltung des Gondelantriebes weist ein Leitrad einen größeren Durchmesser auf als der Zugpropeller. Dies ist beispielsweise dann möglich, wenn es der zu erzielende Tiefgang zulässt und/oder der Abstand zwischen Schiffsrumpf und Leitrad noch ausreichend groß ist.

In einer Ausgestaltung des Gondelantriebes weist zumindest ein Leitrad einen größeren Durchmesser auf als das Gehäuse des Gondelantriebes und insbesondere einen kleineren Durchmesser als der Zugpropeller. Somit kann der Drall noch ausreichend gut ausgenutzt werden.

In einer weiteren Ausführungsform weist das Gehäuse zumindest zwei Abschnitte auf, wobei einer dieser Abschnitte das zumindest eine Lager für die Leitradwelle aufweist. Wenn der Abschnitt bzw. die Abschnitte des POD-Gehäuses, die nicht das Lager für die Leitradwelle aufweisen, separat abgedichtet ist/sind (z.B. durch einen angeflanschten Deckel), kann der Leitrad-Abschnitt ("Leitrad-Adapter") ohne wesentliche Dichtelemente auskommen, da er räumlich und von der Dichtigkeit her vom restlichen POD getrennt ist.

In einer weiteren Ausführungsform ist zumindest eines der Lager wassergeschmiert. Insbesondere, wenn der Leitrad-Abschnitt vom restlichen POD getrennt ist, kann ein (see-) wassergeschmiertes Lager für die Leitradwelle verwendet werden. Damit ergibt sich eine einfache Schmierung des Lagers, wobei das Seewasser vor der Schmierung beispielsweise gereinigt bzw. gefiltert wird.

In einer weiteren Ausführungsform ist das Gehäuse derart ausgeführt, dass eine vom zumindest einen Zugpropeller verursachte Strömung in Richtung Leitradwelle und/oder in Richtung Leitrad gelenkt wird. Da im (in Fahrtrichtung) hinteren Ende außer der Leitradwelle üblicherweise lediglich zwei Sätze Lager (Druck- und Radiallagerung) untergebracht sind, kann insbesondere die Kontur der hinteren "Haube" problemlos mit einem für eine optimierte Strömungsführung gestalteten Design ausgeführt werden, durch das der Zufluss auch im Bereich der Propellernabe des Leitrades gewährleistet wird.

In einer weiteren Ausführungsform ist zumindest ein Strömungsleitkörper am Gehäuse angeordnet, mittels dem eine vom zumindest einen Zugpropeller verursachte Strömung in Richtung Leitradwelle gelenkt wird. Durch derartige Strömungsleitkörper kann insbesondere die Wirkung des Schaftes des POD-Antriebs auf die Anströmung des Leitrades minimiert werden. Die Strömungsleitkörper können auch die Strömung entlang der Gehäuseoberfläche in die besonders wirkungsvollen Zonen der Leitradturbinenstufe leiten und damit eine ungleichmäßige Belastung der Leitradflügel verhindern oder zumindest vermindern.

Eine schwimmende Einrichtung wie beispielsweise ein Passagierschiff oder ein Containerschiff, eine Fregatte oder ein Zerstörer kann einen Gondelantrieb mit zumindest einem Leitrad aufweisen oder eine Vielzahl von Gondelantrieben. Weist die schwimmende Einrichtung beispielsweise eine Vielzahl von Gondelantrieben auf, so kann zumindest ein Gondelantrieb zumindest ein Leitrad aufweisen. Verschieden Ausführungen von Gondelantrieben sind obig beschrieben. Bei einer Vielzahl von Gondelantrieben für eine schwimmende Einrichtung, kann ein Antrieb, insbesondere ein Gondelantrieb, einen Zugpropeller und/oder Schubpropeller aufweisen, welchem kein Leitrad zugeordnet ist.

Im Folgenden wird die Erfindung anhand der in den Figuren dargestellten Ausführungsbeispiele näher beschrieben und erläutert. Es zeigen:
- FIG 1: eine erste Ausführungsform eines erfindungsgemäßen Gondelantriebs,
- FIG 2: eine zweite Ausführungsform eines erfindungsgemäßen Gondelantriebs und
- FIG 3: Strömungsleitkörper gemäß einer weiteren Ausführungsform eines erfindungsgemäßen Gondelantriebs.

FIG 1 zeigt einen erfindungsgemäßen Gondelantrieb 1 mit einem Gehäuse 2, einem Zugpropeller 3 und einem Leitrad 4 an einer Leitradwelle 5, die durch zwei Lager 6, 7 in einem Abschnitt 8 des Gehäuses 2 gelagert ist. In einem weiteren Abschnitt 9 des Gehäuses 2 ist die elektrische Maschine 12 zum Antrieb des Zugpropellers 3 untergebracht, dessen Welle durch weitere Lager in den Abschnitten 9 und 10 gelagert ist. Die gestrichelten Linien zwischen dem Zugpropeller 3 und dem Leitrad 4 stellen die Strahleinschnürung des Propellerstrahls dar, durch die ein Leitrad 4 mit einem ähnlichen Durchmesser wie der Zugpropeller 3 verwendet werden kann. Ist der Abschnitt 9 gegenüber dem Leitrad-Abschnitt 8 separat abgedichtet, so kann der Leitrad-Adapter 8 ohne wesentliche Dichtelemente auskommen, da er räumlich und von der Dichtigkeit her vom restlichen Pod getrennt ist. Eine Verwendung (see-)wassergeschmierter Lager 6, 7 ist hier also von Vorteil.

FIG 2 zeigt ein weiteres Ausführungsbeispiel eines erfindungsgemäßen Gondelantriebs 1, bei dem das Design der (in Fahrtrichtung) hinteren Haube 8 für eine optimierte Strömungsführung ausgelegt ist. Da in diesem Modul 8 außer der Welle 5 nur zwei Sätze Lager 6, 7 (Druck- und Radiallagerung) untergebracht sein müssen, ist es ohne Probleme möglich, die Kontur der Haube 8 strömungsgünstig derart zu gestalten, dass ein Zufluss auch im Bereich der Propellernabe gewährleistet ist. Für eine Erläuterung der weiteren Bezugszeichen siehe Beschreibung zu FIG 1.

FIG 3 zeigt eine perspektivische Ansicht des Moduls 9, dass die elektrische Maschine 12 enthält, für eine weitere Ausführungsform des Gondelantriebs 1. Um die Wirkung des Schaftes auf die Anströmung des Leitrades zu minimieren und/oder die vom Zugpropeller verursachte Strömung weiter in Richtung Leitradwelle zu lenken, sind Strömungsleitkörper 11 am Gehäuse 2 angebracht, die die Strömung entlang der Gehäuseoberfläche in die Leitrad-Turbinenstufe leiten.

Zusammenfassend betrifft die Erfindung auch einen Gondelantrieb für eine schwimmende Einrichtung mit einem Gehäuse und zumindest einem Zugpropeller sowie eine schwimmende Einrichtung mit einem derartigen Gondelantrieb. Um einen gegenüber den bekannten Lösungen verbesserten Gondelantrieb anzugeben, wird beispielsweise vorgeschlagen, dass an der dem zumindest einen Zugpropeller gegenüberliegenden Seite des Gehäuses zumindest ein Leitrad an einer Leitradwelle angeordnet ist, die durch zumindest ein Lager gelagert ist.

## Patentansprüche

1. Gondelantrieb (1) für eine schwimmende Einrichtung mit einem Gehäuse (2) und zumindest einem Zugpropeller (3), **dadurch gekennzeichnet, dass** der Gondelantrieb (1) ein Leitrad (4) aufweist, wobei das zumindest eine Leitrad (4) an der dem zumindest einen Zugpropeller (3) gegenüberliegenden Seite des Gehäuses (2) an einer leitradwelle (5) angeordnet ist, die durch zumindest ein Lager (6,7) gelagert ist.

2. Gondelantrieb nach Anspruch 1, wobei das zumindest eine Leitrad (4) auf der Seite des Gehäuses (2) gelagert ist, auf welcher der Zugpropeller (3) angeordnet ist.

3. Gondelantrieb nach Anspruch 1 oder 2, wobei das zumindest eine Leitrad (4) am Gehäuses (2) gelagert ist.

4. Gondelantrieb nach einem der vorhergehenden Ansprüche, wobei die Durchmesser von dem zumindest einen Zugpropeller (3) und dem zumindest einen Leitrad (4) zumindest im Wesentlichen gleich sind.

5. Gondelantrieb nach einem der vorhergehenden Ansprüche, wobei zumindest ein Leitrad (4) einen größeren Durchmesser hat als der Zugpropeller (3).

6. Gondelantrieb nach einem der vorhergehenden Ansprüche, wobei zumindest ein Leitrad (4) einen größeren Durchmesser hat als das Gehäuse (2) und insbesondere einen kleineren Durchmesser als der Zugpropeller (3).

7. Gondelantrieb nach einem der vorhergehenden Ansprüche, wobei das Gehäuse (2) zumindest zwei Abschnitte (8-10) aufweist und wobei einer dieser Abschnitte (8) das zumindest eine Lager (6,7) für die Leitradwelle (5) aufweist.

8. Gondelantrieb nach einem der vorhergehenden Ansprüche, wobei zumindest eines der Lager (6, 7) wassergeschmiert ist.

9. Gondelantrieb nach einem der vorhergehenden Ansprüche, wobei das Gehäuse (2) derart ausgeführt ist, dass eine vom zumindest einen Zugpropeller (3) verursachte Strömung in Richtung Leitradwelle (5) und/oder in Richtung Leitrad (4) gelenkt wird.

10. Gondelantrieb nach einem der vorhergehenden Ansprüche, wobei zumindest ein Strömungsleitkörper (11) am Gehäuse (2) angeordnet ist, mittels dem eine vom zumindest einen Zugpropeller (3) verursachte Strömung in Richtung Leitradwelle (5) und/oder in Richtung Leitrad (4) gelenkt wird.

11. Schwimmende Einrichtung mit einem Gondelantrieb (1) nach einem der vorhergehenden Ansprüche.

12. Schwimmende Einrichtung nach Anspruch 11 mit einer Vielzahl von Gondelantrieben, wobei zumindest ein Antrieb der schwimmenden Einrichtung nur einen Zug- und/oder Schubpropeller aufweist.

## Claims

1. Pod propulsion system (1) for a floating device, having a housing (2) and at least one tractor propeller (3), **characterised in that** the pod propulsion system (1) has a guide wheel (4), wherein the at least one guide wheel (4) is arranged on a guide wheel shaft (5), which is mounted by at least one bearing (6, 7), on the side of the housing (2) opposite the at least one tractor propeller (3).

2. Pod propulsion system according to claim 1, wherein the at least one guide wheel (4) is mounted on the side of the housing (2) on which the tractor propeller (3) is arranged.

3. Pod propulsion system according to claim 1 or 2, wherein the at least one guide wheel (4) is mounted on the housing (2) .

4. Pod propulsion system according to one of the preceding claims, wherein the diameters of the at least one tractor propeller (3) and the at least one guide wheel (4) are at least substantially equal.

5. Pod propulsion system according to one of the preceding claims, wherein at least one guide wheel (4) has a larger diameter than the tractor propeller (3).

6. Pod propulsion system according to one of the preceding claims, wherein at least one guide wheel (4) has a larger diameter than the housing (2) and in particular a smaller diameter than the tractor propeller (3).

7. Pod propulsion system according to one of the preceding claims, wherein the housing (2) has at least two sections (8-10) and wherein one of said sections (8) has the at least one bearing (6, 7) for the guide wheel shaft (5).

8. Pod propulsion system according to one of the preceding claims, wherein at least one of the bearings (6, 7) is water-lubricated.

9. Pod propulsion system according to one of the preceding claims, wherein the housing (2) is designed such that a flow caused by the at least one tractor propeller (3) is diverted in the direction of the guide wheel shaft (5) and/or in the direction of the guide wheel (4).

10. Pod propulsion system according to one of the preceding claims, wherein at least one flow guide body (11) is arranged on the housing (2), by means of which a flow caused by the at least one tractor propeller (3) is diverted in the direction of the guide wheel shaft (5) and/or in the direction of the guide wheel (4).

11. Floating device having a pod propulsion system (1) according to one of the preceding claims.

12. Floating device according to claim 11, having a plurality of pod propulsion systems, wherein at least one propulsion system of the floating device has only one tractor propeller and/or thrust propeller.

## Revendications

1. Entraînement (1) de nacelle pour un dispositif flottant ayant une enveloppe (2) et au moins une hélice (3) de traction, **caractérisé en ce que** l'entraînement (1) de nacelle a une roue (4) directrice, la au moins une roue (4) directrice étant, du côté de l'enveloppe (2) opposé à la au moins une hélice (3) de traction, montée sur un arbre (5) de roue directrice, qui est supporté par au moins un palier (6, 7).

2. Entraînement de nacelle suivant la revendication 1, dans lequel la au moins une roue (4) directrice est supportée du côté de l'enveloppe (2) où l'hélice (3) de traction est disposée.

3. Entraînement de nacelle suivant la revendication 1 ou 2, dans lequel la au moins une roue (4) directrice est supportée sur l'enveloppe (2).

4. Entraînement de nacelle suivant l'une des revendications précédentes, dans lequel le diamètre de la au moins une hélice (3) de traction et celui de la au moins une roue (4) directrice sont au moins sensiblement égaux.

5. Entraînement de nacelle suivant l'une des revendications précédentes, dans lequel au moins une roue (4) directrice a un diamètre plus grand que l'hélice (3) de traction.

6. Entraînement de nacelle suivant l'une des revendications précédentes, dans lequel au moins une roue (4) directrice a un diamètre plus grand que l'enveloppe (2) et notamment un diamètre plus petit que l'hélice (3) de traction.

7. Entraînement de nacelle suivant l'une des revendications précédentes, dans lequel l'enveloppe (2) a au moins deux parties (8 à 10) et dans lequel l'une de ses parties (8) a le au moins un palier (6, 7) pour l'arbre (5) de la roue directrice.

8. Entraînement de nacelle suivant l'une des revendications précédentes, dans lequel au moins l'un des paliers (6, 7) est lubrifié à l'eau.

9. Entraînement de nacelle suivant l'une des revendications précédentes, dans lequel l'enveloppe (2) est réalisée de manière à ce qu'un courant provoqué par au moins une hélice (3) de traction soit dévié dans la direction de l'arbre (5) de la roue directrice et/ou dans la direction de la roue (4) directrice.

10. Entraînement de nacelle suivant l'une des revendications précédentes, dans lequel il est disposé sur l'enveloppe (2) au moins un corps (11) de canalisation du courant, au moyen duquel un courant provoqué par au moins une hélice (3) de traction est dévié dans la direction de l'arbre (5) de la roue directrice et/ou dans la direction de la roue (4) directrice.

11. Dispositif flottant ayant un entraînement (1) de nacelle suivant l'une des revendications précédentes.

12. Dispositif flottant suivant la revendication 11, ayant une pluralité d'entraînements de nacelle, dans lequel au moins un entraînement du dispositif flottant n'a qu'une hélice de traction et/ou une hélice de poussée.
